# EUROPÄISCHE PATENTSCHRIFT

(11) **EP 0 718 806 B1**
(45) Veröffentlichungstag und Bekanntmachung des Hinweises auf die Patenterteilung: **14.08.2002**
(21) Anmeldenummer: 95120388.4
(22) Anmeldetag: 22.12.1995
(51) Int. Cl.: G07C 9/00, G06M 1/10, G06M 7/00

(54) **Vorrichtung zum Zählen von Personen**
Person counting device
Dispositif de comptage de personnes

(30) Priorität: 23.12.1994 DE 9420544 U
(43) Veröffentlichungstag der Anmeldung: 26.06.1996
(73) Patentinhaber: Wienand, Hans-Theo, 51063 Köln (DE)
(72) Erfinder: Wienand, Hans-Theo, 51063 Köln (DE)
(74) Vertreter: Freischem, Werner, Dipl.-Ing.

(56) Entgegenhaltungen:
- DE-A- 2 541 901
- DE-A- 3 301 763
- GB-A- 2 072 987
- US-A- 3 997 866
- US-A- 4 112 419
- US-A- 4 528 679
- US-A- 5 138 638
- US-A- 5 187 688

## Beschreibung

Die Erfindung bezieht sich auf eine Vorrichtung zum Zählen von Personen gemäß dem Oberbegriff des Anspruchs 1.

Vorrichtungen dieser Art sind in unterschiedlichen Ausführungen bekannt. Am häufigsten werden Lichtschranken, Trittmatten, Türkontakte oder Drehkreuze für diesen Zweck benutzt. Diese Geräte erfüllen den genannten Zweck nur unvollkommen. Lichtschranken haben eine große Fehlerquote, weil sie Personen, Tiere und Gegenstände nicht unterscheiden können. Auch Trittmatten sowie Türkontakte sind sehr unzuverlässig, weil diese die Bewegungsrichtung der zu zählenden Personen nicht unterscheiden können. Bei breiteren Durchgängen sind diese Geräte unbrauchbar. Drehkreuze werden als Hindernisse empfunden.

In öffentlichen Gebäuden wie Rathäusern, Schulen, Theatern, Festsälen, Museen, in Sportstadien, Kaufhäusern und dergleichen, ferner auf Verkehrsmitteln wie Schiffen, Flugzeugen und dergleichen ist das zuverlässige Erfassen von Personen aus statistischen und sicherheitstechnischen Gründen von großer Bedeutung. Ferner kann mit Hilfe der ermittelten Personenzahl die Heizung, die Belüftung, die Klimatisierung gesteuert werden, oder aus Sicherheitsgründen kann eine Überfüllung vermieden werden.

Eine die Merkmale des Oberbegriffs des Anspruchs 1 aufweisende Vorrichtung ist dem Dokument US-A-5,187,688 zu entnehmen. Hier werden mit jeweils paarweise hintereinander angeordneten Sensoren ausschließlich Höhenwerte erfaßt, welche den Personen in dem Durchgang zuzuordnen sind. Die Sensoren erfassen keine Bewegungsrichtung oder Geschwindigkeit, so daß für eine Ermittlung der Bewegung die Signale zweier hintereinander angeordneter Sensoren verwendet werden müssen. Für die Überwachung des Durchgangs muß daher eine recht große Anzahl teurer Sensoren sowie eine aufwendige Auswerteelektronik eingesetzt werden. Die US-A-4,528,679 offenbart ein ähnliches System, bei dem Bewegungsinformationen nur durch mehrere hintereinander angeordnete Sensoren erfaßt werden können. Die US-A-3,997,866 offenbart ein System mit einem Einzelsensor, welches nicht die Überwachung breiterer Durchgänge ermöglicht. Die GB-A-2 072 987 beschreibt ein allgemeines Verfahren zur Erfassung der Zahl der in einem bestimmten Bereich stehenbleibenden Personen mittels eines Radar-Doppler-Sensors. Die konkrete Sensoranordnung und -ausbildung zur optimalen Überwachung eines breiten Durchgangs wird hier nicht angesprochen.

Der Erfindung liegt die Aufgabe zugrunde, eine Vorrichtung zu schaffen, mit deren Hilfe ohne großen Aufwand an Durchgängen unterschiedlicher Breite unauffällig die Zahl der den Durchgang passierenden Personen erfaßt werden kann, so daß aufgrund der gegebenenfalls an unterschiedlichen Durchgängen ermittelten hineingehenden und herausgehenden Personen die Zahl der in einem Raum, einem Gelände oder einem Stadion befindlichen Personen ermittelt werden kann.

Diese Aufgabe wird gemäß der Erfindung durch die Merkmale des Anspruchs 1 gelöst. Vorteilhafte Ausgestaltungen ergeben sich aus den Unteransprüchen.

In einer Schulterhöhe etwa im Bereich von 1,4 m bis 2,0 m beträgt die Breite der Strahlungskegel vorzugsweise 50 cm bis 100 cm.

Die Entfernungsmeßgeräte geben ein Signal ab, sobald sich in irgendeinem Bereich des Durchgangs eine Person durch den Strahlungskegel des jeweiligen Entfernungsmeßgeräts bewegt. Dadurch, daß in der Schulterhöhe der den Durchgang passierenden Personen die Breite des Strahlungskegels es nicht zuläßt, daß zwei Personen gleichzeitig nebeneinander im gleichen Strahlungskegel stehen, ist weitgehend sichergestellt, daß das Signal eines Entfernungsmeßgeräts tatsächlich das Hindurchgehen einer Person repräsentiert. Gegenseitige Störeinflüsse nebeneinanderliegender Entfernungsmeßgeräte werden dadurch ausgeschlossen, daß sie antizyklisch gepulst arbeiten oder daß sie mit unterschiedlichen, sich nicht beeinflussenden Frequenzen arbeiten.

Bei Entfernungsmeßgeräten, die nebeneinander im Durchgangsquerschnitt angeordnet sind und deren Strahlungskegel-Mittelachsen parallel verlaufen, muß der Abstand zweier Entfernungsmeßgeräte etwa dem Durchmesser des Strahlungskegels in Schulterhöhe entsprechen. Die Entfernungsmeßgeräte können auch näher oder weiter zueinander angeordnet werden, wobei ihre Strahlungskegel-Mittelachsen jedoch zur Senkrechten seitlich geneigt verlaufen, so daß die gewünschte Überlappung des überwachten Bereichs auf Schulterhöhe eintritt.

Das Auswertgerät kann dabei so eingestellt werden, daß beispielsweise nur Signale gezählt werden, die von reflektierenden Flächen ausgelöst werden, deren Abstand vom Boden größer ist als 1,50 m. Bei dieser Einstellung werden die von Kindern, Koffern, Hunden, Katzen, Einkaufswagen oder dergleichen reflektierten Strahlen nicht erfaßt und nicht registriert.

Wird eine Person von den Strahlenkegeln zweier Entfernungsmeßgeräte erfaßt und empfangen beide Geräte entsprechende Reflexionen, dann ist die Auswertung der beiden Signale derart, daß nur eine Person gezählt wird. Das Signal von im Randbereich des Entfernungsmeßgerätes stehenden Personen ist deutlich schwächer als das von Personen im Zentrum eines Strahlungskegels reflektierte Signal. Deshalb ist es möglich, solche gleichzeitig an zwei Geräten gemessenen Reflexionen als nur eine Person zu zählen. Dies geschieht entweder, daß die analogen Meßsignale Fensterdiskriminatoren zugeführt werden. Deren Signalfenster wird so begrenzt, daß die Signale zweier Entfernungsmeßgeräte von einer Person im Randbereich nur einfach gezählt werden. Alternativ können die Signale nebeneinanderliegender Entfernungsmeßgeräte bei Unterschreitung eines Grenzwertes miteinander analog multipliziert werden, so daß bei Personen im Grenzbereich zweier Entfernungsmeßgeräte aus dem schwachen, doppelten Signal ein starkes, einfaches gebildet wird.

Zur Auswertung werden die Signale mehrerer Entfernungsmeßgeräte vorzugsweise einem gemeinsamen Mikroprozessor zugeführt. Die Entfernungsmeßgeräte sind so ausgebildet, daß sie normierte Signale abgeben, welche von dem Mikroprozessor ausgewertet und in die zu erfassenden Daten umgewandelt werden. Da das Auswertgerät von dem zentralen Mikroprozessor gebildet wird, kann durch Änderung der Prozessorprogrammierung der Auswert-Algorithmus zentral variiert und optimiert werden.

In der folgenden Beschreibung werden Ausführungsbeispiele unter Bezugnahme auf die Zeichnungen näher beschrieben. Die Zeichnungen zeigen in
- Fig. 1: eine Draufsicht und
- Fig. 2: eine Seitenansicht eines Durchganges mit erfindungsgemäßer Personenzähleinrichtung,
- Fig. 3: ein Auswertgerät,
- Fig. 4 und 5: zwei unterschiedliche Anschlüsse an einem Diskriminator,
- Fig. 6: acht an einen Mikroprozessor angeschlossene Radar-Entfer nungsmeßgeräte eines Durchganges.
- Fig. 7: eine Vorderansicht eines Durchganges mit alternativer Ausführungsform der Personenzähleinrichtung.

In den Fig. 1 und 2 sind zur Personenzählung an einem Durchgang 1 zwei Radar-Entfernungsmeßgeräte 3 etwa drei Meter über dem Boden 2 des Durchganges 1 angeordnet. Von diesen Geräten strahlt ein Strahlungskegel 4 hochfrequenter elektromagnetischer Wellen nach unten. Von Personen, die den Durchgang aufrecht gehend passieren, werden - wegen der größeren Nähe zum Radargerät - die Strahlen erheblich stärker reflektiert-als vom Boden oder von Hunden oder Katzen, welche den Durchgang durchlaufen. Je Meter Breite des Durchganges wird ein Radargerät benötigt. Wie die Fig. 2 zeigt, sind die Radargeräte in Laufrichtung gerichtet und so eingestellt, daß sie nur Personen erfassen, welche sich auf die Geräte zu bewegen, wobei stärker werdende signifikante Signale empfangen werden, oder von diesen weg bewegen, wobei schwächer werdende signifikante Signale empfangen werden.

Wie Fig. 2 zeigt, beträgt der Einstellwinkel α zwischen der Horizontalen und der Mittelachse 5 des Strahlenkegels 4 65 bis 70°. Die Geräte sind so eingestellt, daß sie nur eingehende oder ausgehende Personen erfassen. Die reflektierten Impulse enthalten Informationen über den Abstand der Köpfe und Schultern zum Radargerät und damit über die Größe der erfaßten Person, über die Bewegungsrichtung und über die Geschwindigkeit der erfaßten Person.

In einem Durchgang 1 von 2 m Breite genügt die Anordnung von zwei Radarsensoren 3, die im Abstand von 1 m symmetrisch zur Mitte des Durchgangs 1 angeordnet werden. Die Radarsensoren können auch an beiden Seiten des Durchganges oder beide auch in der Mitte des Durchganges angeordnet und nach rechts und links so geneigt werden, daß ihre Strahlungskegel eine Hälfte des Durchganges überdecken.

Die Analogsignale der beiden Radargeräte 3 werden durch einen Fensterdiskriminator ausgewertet. Die logischen Pegel der Diskriminatoren werden derart miteinander verknüpft, daß eine brauchbare Zählung von Personen in jedem Bereich des Durchgangs möglich ist.

Die Sender nebeneinander angeordneter Radarsensoren werden derart im Pulsbetrieb betrieben, daß eine Störung benachbarter Radarsensoren nicht erfolgt. Die Radarsensoren 3 haben den Vorteil, daß sie unauffällig an einer Decke angebracht werden können. Weil die hochfrequenten elektromagnetischen Wellen des Radarsenders zahlreiche, nichtmetallische Stoffe durchdringen, können die Radargeräte vollkommen unsichtbar hinter einer Tapete oder Dekoration angeordnet werden. Dies ist bei Licht- oder Ultraschallsensoren nicht möglich, so daß derartige Sensoren für das Publikum sichtbar sind.

Eine differenzierte Signalauswertung ist mit Hilfe eines Mikroprozessors gemäß Fig. 6 möglich. Die Mikroprozessor-Unterzentrale wertet die Signale von acht Radargeräten 3 simultan aus. Damit können Durchgänge von 8 m Breite überwacht werden. Die Unterzentrale sammelt Datensätze, die aus Personenzahl pro Zeitabschnitt, wie Minute, Stunde oder Tag, bestehen oder Tageszeitabschnitten zugeordneten Personenzahlen bestehen. Die Unterzentralen können über eine Zweidrahtleitung mit einer Hauptzentrale verbunden sein zur Datenkonzentration und Datenausgabe auf einen Drukker, ein Display oder dergleichen. Die Programmierung der Datenerfassung, -verwaltung und -übergabe kann weitgehend mit dem Anwender abgestimmt werden.

Die Fig. 7 zeigt schließlich eine alternative Ausführungsform der Erfindung, bei der die Mittelachsen 5' der Strahlungskegel 4' nicht nur in Bewegungsrichtung der durchgehenden Personen, also in Längsrichtung des Durchgangs, sondern auch in Querrichtung des Durchgangs geneigt sind. Auf diese Weise kann man die Entfernungsmeßgeräte 3' dicht beieinander und in einem gemeinsamen Gehäuse 15 anordnen.

### Bezugszeichenliste:

- 1: Durchgang
- 2: Boden
- 3,3': Entfernungsmeßgerät
- 4,4': Strahlungskegel
- 5,5': Mittelachse
- 6: Montagefuß mit Gelenk
- 7: Diskriminator
- 8: Zählwerk
- 9: Rückstellknopf
- 10: Reaktionsgrenze
- 11: Mikroprozessor
- 12: Hauptzentrale mit Drucker, Display
- 13: Zweidrahtleitung
- 14: Mittelebene des Durchgangs
- 15: Gehäuse

## Patentansprüche

1. Vorrichtung zum Zählen von Personen, die einen Durchgang passieren, bei der über dem Boden (2) des Durchganges (1) mindestens ein Entfernungsmeßgerät (3) angebracht ist, welches einen nach unten gerichteten Strahlungskegel (4) aus Radar- oder Ultraschallstrahlen aussendet, die reflektierten Strahlen empfängt und die empfangenen Signale einem Auswertgerät zuführt, wobei zwei oder mehr Entfernungsmeßgeräte (3) nebeneinander über dem Durchgang (1) angebracht sind, wobei die Breite des von dem Entfernungsmeßgerät erfaßten Strahlungskegels (4) in einem Abstand zum Boden des Durchgangs, welcher der durchschnittlichen Schulterhöhe der erfaßten Personen entspricht, dem 1- bis 2-fachen der durchschnittlichen Schulterbreite der erfaßten Personen entspricht und wobei die Strahlungskegel (4) sämtlicher Entfernungsmeßgeräte (3) die gesamte Breite des Durchgangs (1) abdecken, **dadurch gekennzeichnet, daß** die Strahlungskegel (4) in Richtung der ankommenden oder weggehenden Personen geneigt sind und die Entfernungsmeßgeräte im Pulsbetrieb oder mit unterschiedlichen Frequenzen so betrieben werden, daß nebeneinander befindliche Entfernungsmeßgeräte (3) sich nicht stören und das Auswertgerät die Signale in Abhängigkeit von ihrer Stärke und zeitlicher Veränderung auswertet, so daß die Auswertung der Signale der Entfernungsmeßgeräte auch in Abhängigkeit der Änderung der Reflexionswerte zur Bestimmung der Bewegungsrichtung und/oder der Bewegungsgeschwindigkeit der erfaßten Person erfolgt.

2. Vorrichtung nach Anspruch 1, **dadurch gekennzeichnet, daß** die Projektion der Mittelachsen (5) des Strahlungskegels (4) der Entfernungsmeßgeräte (3) in die Mittelebene (14) des Durchgangs (1) senkrecht verlaufen und der Abstand zweier Entfernungsmeßgeräte (3) zueinander dem 1- bis 2-fachen der durchschnittlichen Schulterbreite der erfaßten Personen entspricht.

3. Vorrichtung nach Anspruch 1, **dadurch gekennzeichnet, daß** die Entfernungsmeßgeräte (3) einen Abstand zueinander aufweisen, der größer als das 1-fache und kleiner als das 2-fache der durchschnittlichen Schulterbreite der erfaßten Personen ist, wobei die Projektion der Mittelachsen (5) des Strahlungskegels (4) der Entfernungsmeßgeräte (3) in die Mittelebene (14) des Durchgangs (1) schräg verlaufen.

4. Vorrichtung nach einem der vorangehenden Ansprüche, **dadurch gekennzeichnet, daß** die Mittelachse (5) des Strahlungskegels (4) im Winkel a von 50 - 70° in Richtung zu den ankommenden Personen oder zu den weggehenden Personen geneigt ist.

5. Vorrichtung nach einem der vorangehenden Ansprüche, **dadurch gekennzeichnet, daß** die Analogsignale der Entfernungsmeßgeräte (3) Diskriminatoren zur Auswertung zugeführt werden, deren logische Pegel derart miteinander verknüpft sind, daß eine optimale Zählung von Personen auch in dem Überlappungsbereich der Strahlungskegel (4) zweier benachbarter Entfernungsmeßgeräte (3) erfolgt.

6. Vorrichtung nach einem der Ansprüche 1 bis 4, **dadurch gekennzeichnet, daß** die Analogsignale zweier benachbarter Entfernungsmeßgeräte (3) miteinander analog multipliziert werden, wenn sie unterhalb eines Grenzwerts liegen.

7. Vorrichtung nach einem der Ansprüche 1 bis 4, **dadurch gekennzeichnet, daß** mehrere Entfernungsmeßgeräte (3) zur Auswertung der Signale an einen Mikroprozessor (11) angeschlossen sind.

8. Vorrichtung nach Anspruch 7, **dadurch gekennzeichnet, daß** die Mikroprozessoren (11) von zwei oder mehr Durchgängen (1) an einer Zentrale (12) angeschlossen sind, welche die Daten mehrerer Durchgänge (1) abrufen, empfangen und wiedergeben kann.

## Claims

1. A device for counting persons passing through a passage, in which at least one distance measuring device (3) is fitted above the floor (2) of the passage (1), which distance measuring device (3) emits a downwardly directed radiation cone (4) consisting of radar or ultrasound beams, receives the reflected beams and feeds the received signals to an evaluation device, two or more distance measuring devices (3) being fitted next to one another above the passage (1), the width of the radiation cone (4) detected by the distance measuring device corresponding, at a distance from the floor of the passage which corresponds to the average shoulder height of the detected persons, to one to two times the average shoulder width of the detected persons and the radiation cones (4) of all the distance measuring devices (3) covering the entire width of the passage (1), **characterised in that** the radiation cones (4) are inclined in the direction of the arriving or departing persons and the distance measuring devices are operated in pulsed mode or at different frequencies in such a way that distance measuring devices (3) located next to one another do not interfere with one another and the evaluation device evaluates the signals as a function of the strength and change over time thereof, such that the signals of the distance measuring devices are also evaluated as a function of the change in reflection values for the purpose of determining the direction of movement and/or the speed of movement of the detected person.

2. A device according to claim 1, **characterised in that** the central axes (5) of the radiation cones (4) of the distance measuring devices (3) are projected vertically into the central plane (14) of the passage (1) and the distance between two distance measuring devices (3) corresponds to 1 to 2 times the average shoulder width of the detected persons.

3. A device according to claim 1, **characterised in that** the distance measuring devices (3) exhibit a distance from one another which is greater than once and smaller than twice the average shoulder width of the detected persons, the central axes (5) of the radiation cones (4) of the distance measuring devices (3) being projected obliquely into the central plane (14) of the passage (1).

4. A device according to one of the preceding claims, **characterised in that** the central axis (5) of the radiation cone (4) is inclined at an angle a of 50 - 70° in the direction of the arriving persons or the departing persons.

5. A device according to one of the preceding claims, **characterised in that** the analogue signals of the distance measuring devices (3) are fed for evaluation to discriminators, the logic levels of which are linked together in such a way that optimum counting of persons is effected even in the overlap area of the radiation cones (4) from two adjacent distance measuring devices (3).

6. A device according to one of claims 1 to 4, **characterised in that** the analogue signals of two adjacent distance measuring devices (3) are multiplied together in analogue form if they lie below a limiting value.

7. A device according to one of claims 1 to 4, **characterised in that** a plurality of distance measuring devices (3) are connected to a microprocessor (11) for signal evaluation.

8. A device according to claim 7, **characterised in that** the microprocessors (11) from two or more passages (1) are connected to a control centre (12), which may call up, receive and reproduce the data from a plurality of passages (1).

## Revendications

1. Dispositif de comptage de personnes traversant un passage, dans lequel est agencé, au-dessus du sol (2) du passage (1), au moins un appareil de mesure de distance (3), qui émet un cône de rayonnement (4) radar ou ultrasons orienté vers le bas, qui reçoit le rayonnement réfléchi et transmet les signaux reçus à un appareil d'analyse, au moins deux appareils de mesure de distance (3) étant agencés côte à côte au-dessus du passage (1), la largeur du cône de rayonnement (4) détecté par l'appareil de mesure de distance, à une distance du sol du passage qui correspond à la hauteur d'épaule moyenne des personnes détectées, correspondant à 1 à 2 fois la carrure moyenne des personnes détectées, et le cône de rayonnement (4) de l'ensemble des appareils de mesure de distance (3) couvrant l'intégralité de la largeur du passage (1), **caractérisé en ce que** les cônes de rayonnement (4) sont inclinés en direction des personnes entrantes ou sortantes, **en ce que** les appareils de mesure de distance sont utilisés en mode pulsé ou avec différentes fréquences de manière à ce que des appareils de mesure de distance adjacents (3) ne se perturbent pas mutuellement et **en ce que** l'appareil d'analyse analyse les signaux en fonction de leur intensité et de leur variation dans le temps, de façon que l'analyse des signaux des appareils de mesure de distance s'effectue également en fonction de la variation des valeurs de réflexion pour déterminer le sens de déplacement et/ou la vitesse de déplacement de la personne détectée.

2. Dispositif selon la revendication 1, **caractérisé en ce que** la projection, sur le plan médian (14) du passage (1), de l'axe (5) du cône de rayonnement (4) des appareils de mesure de distance (3) est verticale et **en ce que** la distance entre deux appareils de mesure de distance (3) correspond à 1 à 2 fois la carrure moyenne des personnes détectées.

3. Dispositif selon la revendication 1, **caractérisé en ce que** les appareils de mesure de distance (3) sont espacés les uns des autres d'une distance supérieure à une fois et inférieure à deux fois la carrure moyenne des personnes détectées, la projection, sur le plan médian (14) du passage (1), de l'axe (5) du cône de rayonnement (4) des appareils de mesure de distance (3) étant inclinée.

4. Dispositif selon l'une des revendications précédentes, **caractérisé en ce que** l'axe (5) du cône de rayonnement (4) est incliné d'un angle α de 50 à 70° en direction des personnes entrantes ou des personnes sortantes.

5. Dispositif selon l'une des revendications précédentes, **caractérisé en ce que** les signaux analogiques des appareils de mesure de distance (3) sont transmis pour analyse à des discriminateurs dont les niveaux logiques sont liés les uns aux autres de manière à assurer un comptage optimal des personnes même dans la zone de recouvrement des cônes de rayonnement (4) de deux appareils de mesure de distance (3) voisins.

6. Dispositif selon l'une des revendications 1 à 4, **caractérisé par** la multiplication analogique des signaux analogiques de deux appareils de mesure de distance voisins (3) quand lesdits signaux se situent en dessous d'une valeur limite.

7. Dispositif selon l'une des revendications 1 à 4, **caractérisé en ce que** plusieurs appareils de mesure de distance (3) sont raccordés à un microprocesseur (11) pour l'analyse des signaux.

8. Dispositif selon la revendication 7, **caractérisé en ce que** les microprocesseurs (11) associés à deux passages (1) ou plus sont reliés à une centrale (12) apte à appeler, recevoir et représenter les données relatives à plusieurs passages (1).
